# EUROPÄISCHE PATENTSCHRIFT

(11) **EP 2 322 066 B1**
(45) Veröffentlichungstag und Bekanntmachung des Hinweises auf die Patenterteilung: **21.10.2015**
(21) Anmeldenummer: 10014191.0
(22) Anmeldetag: 02.11.2010
(51) Int. Cl.: A47K 5/12, B05B 11/00

(54) **Verfahren und Spender zur Abgabe von Portionen eines Fluids**
Method and dispenser for releasing portions of a fluid
Procédé et distributeur destinés à distribuer des portions d'un fluide

(30) Priorität: 06.11.2009 AT 17612009
(43) Veröffentlichungstag der Anmeldung: 18.05.2011
(73) Patentinhaber: Hagleitner, Hans Georg, 5700 Zell am See (AT)
(72) Erfinder: Hagleitner, Hans Georg, 5700 Zell am See (AT)
(74) Vertreter: Torggler, Paul Norbert

(56) Entgegenhaltungen:
- EP-A2- 0 838 397
- WO-A1-99/49769
- WO-A1-99/61164

## Beschreibung

Die Erfindung betrifft ein Verfahren zur möglichst verlustfreien Abgabe von Portionen eines Fluids aus einem Vorrat mittels eines Spenders, der einen Vorratsbehälter, einen eine Ausgabeöffnung umfassenden Leitungsabschnitt und eine zwischen dem Vorratsbehälter und der Ausgabeöffnung angeordnete Förderpumpe aufweist, wobei nach Abschluss jedes Fördervorganges an der Ausgabeöffnung anstehendes Fluid durch den Leitungsabschnitt zurückgefördert wird, und einer Verunreinigung jeder Folgeportion des Fluids dadurch zumindest weitgehend vorgebeugt wird, dass das Fluid durch einen Leitungsabschnitt gefördert wird, der aus einem antimikrobiell wirksamen Kunststoff gefertigt ist, sowie einen Spender zur Verwendung in diesem Verfahren.

Bei einer portionsweisen Abgabe eines Fluids aus einem Vorrat ist es wünschenswert, wenn die Summe der Einzelportionen möglichst der Menge des Vorrates entspricht, wobei Verluste bzw. Schwund unvermeidbar sind. Diese Größe ist auch von der Art des zu spendenden Fluids abhängig, bevorzugt ist hier von flüssigen, pastösen oder gelartigen Massen die Rede, wobei dies Seifen, Reinigungsmittel, Desinfektionsmittel, Pflegemittel wie Hautcreme oder Zahnpasta, aber auch Nahrungsmittel, wie Ketchup oder Senf, usw. sein können.

Alle diese Substanzen neigen zu Veränderungen ihrer Konsistenz durch Eindickung oder Austrocknung, zu Ablagerungen in strömungsarmen bzw. mit Luft in Kontakt kommenden Leitungsabschnitten, vor allem im letzten, die Ausgabeöffnung umfassenden Leitungsabschnitt. An den Substanzresten können sich Mikroorganismen ansiedeln, sodass von Zeit zu Zeit intensive Reinigungsmaßnahmen erforderlich sind, um die Funktionsfähigkeit des Spenders zu erhalten. Darüber hinaus bedeuten diese Veränderungen einen Verlust, der bei ständigem Gebrauch des Spenders nur geringe Mengen, bei größeren Pausen zwischen der Abgabe aber recht beträchtliche Mengen an Fluid umfasst.

Aus der WO 99/61164 ist ein Zerstäuber für Flüssigkeiten bekannt geworden, der mit einer handbetätigten Hubkolbenpumpe versehen ist. Diese saugt nach Abgabe der Flüssigkeit während der Rückstellung in die Ausgangslage nicht nur die nächste Portion der Flüssigkeit in den Pumpenzylinder, sondern indirekt auch restliche Flüssigkeit aus dem Sprühkanal in eine vor der Pumpe vorgesehene Kammer zurück, aus der die Flüssigkeit bei der nächsten Betätigung der Pumpe wieder verdrängt wird. Der für den Sprühkanal und die Kammer verwendete antimikrobiell wirksame Kunststoff verhindert dabei eine Besiedlung dieser Bereiche mit Mikroorganismen. Die Erfindung hat sich nun die Aufgabe gestellt, eine Pumpe aktiv für die Entleerung des letzten Leitungsabschnittes einzusetzen, und erreicht dies dadurch, dass für die Rückförderung des Fluids die Förderrichtung der Pumpe umgekehrt wird.

Bei einem zur Verwendung im erfindungsgemäßen Verfahren geeigneten Spender ist daher vorgesehen, dass die Förderpumpe als Schlauchquetschpumpe mit umschaltbarer Förderrichtung ausgebildet und die Ausgabeöffnung an einem Leitungsabschnitt vorgesehen ist, der aus einem antimikrobiell wirksamen Kunststoff gefertigt ist. Gerade eine Schlauchquetschpumpe eignet sich beim erfindungsgemäßen Verfahren besonders für die Abgabe der verschiedenen Fluide, da sie keine Rückschlagventile erfordert, die eine Rückförderung eines Fluidrests durch die Förderpumpe im Normalfall nicht zulassen.

Um den Leitungsabschnitt einfach austauschen zu können, ist er bevorzugt werkzeuglos lösbar am Spender befestigt.

In vielen Fällen ist bei Spendern der letzte Leitungsabschnitt zumindest annähernd vertikal nach unten gerichtet, wobei der Querschnitt des Leitungsabschnittes in einem Zusammenhang mit Eigenschaften des zu spendenden Fluids steht: Je dünnflüssiger das Fluid ist und je geringer seine Oberflächenspannung ist, desto kleiner muss der Durchmesser des Leitungsabschnitts sein, um die störungsfreie Rückförderung des Fluids zu garantieren, die notwendig ist, um das Nachtropfen bzw. Antrocknen zu vermeiden. Für alkoholische Lösungen hat sich beispielsweise ein Durchmesser von 1,6 mm als günstig herausgestellt. Um den Spender für unterschiedliche Fluide einsetzen zu können, ist die vorstehend erwähnte werkzeuglose Tauschbarkeit natürlich von Vorteil.

Nachstehend wird nun die Erfindung anhand der Figuren der beiliegenden Zeichnung näher beschrieben, ohne darauf beschränkt zu sein. Es zeigen:
Fig. 1 eine Vorderansicht eines Fluidspenders mit abgenommener Abdeckung,
Fig. 2 einen Vertikalschnitt durch den unteren Teil des Spenders,
Fig. 3 eine Schrägansicht des Arbeitsblockes von unten, und
Fig. 4 eine Schrägansicht des die Abgabeöffnung umfassenden Leitungsabschnittes.

Ein Fluidspender weist ein Gehäuse 21 mit einer Abdeckung auf, in dessen oberen Bereich ein Vorratsbehälter 23 in eine flüssigkeitsdichte Aufnahme 20 eines Zwischenbehälters 2 austauschbar eingesetzt ist. Der Vorratsbehälter 23 weist ein verkleinerbares Volumen auf und ist insbesondere ein Folienbeutel oder dergleichen, sodass das abzugebende Fluid nicht durch Luft ersetzt wird. Im unteren Bereich des Spenders ist ein kompakter Arbeitsblock 1 vorgesehen, in dem alle für die Funktion erforderlichen Elemente zusammengefasst sind. Der Arbeitsblock 1 enthält den Zwischenbehälter 2, aus dem eine Schlauchquetschpumpe 5 Fluid ansaugt und durch einen Leitungsabschnitt 8 zu einer Ausgabeöffnung 9 fördert.

Die Schlauchquetschpumpe 5 weist einen elektrischen Antriebsmotor 6 auf, insbesondere einen Gleichstrommotor, dessen Drehzahl direkt proportional zur Motorspannung ist. An einer Abtriebswelle ist ein Rotor befestigt, an dem zwei oder drei über den Umfang vorstehende Rollen 27 bzw. Wälzkörper drehbar gelagert sind. Etwa im Halbkreis ist um den Rotor ein Schlauch 28 angeordnet, der im Schnitt in Fig. 2 ersichtlich ist, und von den Rollen 27 bei Drehung des Rotors so gequetscht wird, dass im Schlauch 28 enthaltenes Fluid vom Einlass 29 zum Auslass 30 gefördert wird. Eine derartige Schlauchquetschpumpe 5 ist selbstansaugend und wird durch eingeschlossene Luft in ihrer Förderwirkung nicht beeinträchtigt, sodass sie sich zur gleichmäßigen Dosierung von Portionen jeglichen Fluids gut eignet. Ihre Förderrichtung kann durch Umschalten des Antriebsmotors 6 umgekehrt werden, da sie ventilfrei ist.

Fig. 3 zeigt eine Ansicht schräg von unten in den Arbeitsblock 1. Der Arbeitsblock weist einen aus Kunststoff gefertigten Formteil auf, an dessen Oberseite der Zwischenbehälter 2 vorgesehen ist, der mit einem die Aufnahme 20 tragenden Deckel 19 verschlossen, insbesondere verschweißt ist. An der Unterseite sind Ausnehmungen für die Schlauchquetschpumpe 5, die Leitungen und eine nicht gezeigte Steuerungsplatine vorgesehen. Vom Auslass 30 der Schlauchquetschpumpe 5 führt ein Schlauch 4 zum letzten Leitungsabschnitt 8 mit der Ausgabeöffnung 9. Der Einlass 29 der Seifenpumpe 5 ist durch einen weiteren Schlauch 31 mit dem nach unten ragenden Auslass 3 des Zwischenbehälters 2 verbunden. Der Leitungsabschnitt 8 ist durch einen U-förmigen Steckbügel 32 austauschbar am Arbeitsblock 1 vorgesehen.

Die Funktion des Spenders ist wie folgt: Die Abgabe einer Portion des im Vorratsbehälter 23 enthaltenen Fluids erfolgt durch berührungslose oder über eine Betätigungstaste veranlasste Inbetriebnahme des Antriebsmotors 6, der die Schlauchquetschpumpe 5 in Drehung versetzt und das im Schlauch 28 enthaltene Fluid durch den Schlauch 4 und den Leitungsabschnitt 8 zur Ausgabeöffnung 9 fördert, aus der es beispielsweise in die untergehaltene Hand abgegeben wird. Sobald die vorbestimmte Portion abgegeben ist, wird der Antriebsmotor 6 in seiner Drehrichtung umgeschaltet, und fördert das Fluid zurück zum Vorratsbehälter 23, wobei zumindest der letzte Leitungsabschnitt 8, der insbesondere vertikal nach unten ragt, entleert ist. Gegebenenfalls kann das Fluid auch aus einem Teil des Schlauches 4 rückgesaugt werden. Es kann daner kein Fluid aus der Ausgabeöffnung 9 austropfen oder ausfließen bzw. verdunsten.

Das rückgeförderte Fluid wird zu Beginn der nächsten Portionsabgabe wieder verlustfrei zur Ausgabeöffnung gefördert. Dabei wird die Verunreinigung des entleerten Leitungsabschnitts 8 bzw. der wieder geförderten Folgeportion des Fluids vermieden.

Eine Möglichkeit sieht vor, dass die Ausgabeöffnung 9 geschlossen wird. Eine wesentlich einfachere und vor allem gegen die Ansiedelung von Bakterien wirksame Möglichkeit sieht vor, dass der Leitungsabschnitt 8, gegebenenfalls auch der von der Schlauchquetschpumpe 5 weiterführende Schlauch 4, aus einem antimikrobiell, bakterizid, fungizid od. dgl. wirksamen Kunststoff gefertigt ist. An der Innenfläche des Leitungsabschnittes 8 und des Schlauches 4 ist insbesondere eine Schicht vorgesehen, die ein Zeolithgitter mit eingebetteten Silberionen enthält. Auch nach einer längeren Pause wieder gefördertes Fluid kann nicht mit Verunreinigungen an den Innenflächen des leeren Leitungsabschnitts 8 in Berührung kommen, sodass auch bei möglichst keimfrei zu handhabenden Fluiden kein zu verwerfender Vorlauf an verunreinigtem Material abgegeben wird.

## Patentansprüche

1. Verfahren zur möglichst verlustfreien Abgabe von Portionen eines Fluids aus einem Vorrat mittels eines Spenders, der einen Vorratsbehälter (23), einen eine Ausgabeöffnung (9) umfassenden Leitungsabschnitt (8) und eine zwischen dem Vorratsbehälter (23) und der Ausgabeöffnung (9) angeordnete Förderpumpe (5) aufweist, wobei nach Abschluss jedes Fördervorganges an der Ausgabeöffnung (9) anstehendes Fluid durch den Leitungsabschnitt (8) zurückgefördert wird, und einer Verunreinigung jeder Folgeportion des Fluids dadurch zumindest weitgehend vorgebeugt wird, dass das Fluid durch einen Leitungsabschnitt (8) gefördert wird, der aus einem antimikrobiell wirksamen Kunststoff gefertigt ist, **dadurch gekennzeichnet, dass** für die Rückförderung des Fluids die Förderrichtung der Pumpe (5) umgekehrt wird.

2. Spender zur Verwendung im Verfahren nach Anspruch 1, mit einem ein Fluid enthaltenden, tauschbaren Vorratsbehälter (23), mit einer Ausgabeöffnung (9), und mit einer zwischen dem Vorratsbehälter (23) und der Ausgabeöffnung (9) angeordneten Förderpumpe (5), **dadurch gekennzeichnet, dass** die Förderpumpe (5) als Schlauchquetschpumpe mit umschaltbarer Förderrichtung ausgebildet und die Ausgabeöffnung (9) an einem Leitungsabschnitt (8) vorgesehen ist, der aus einem antimikrobiell wirksamen Kunststoff gefertigt ist.

3. Spender nach Anspruch 2, **dadurch gekennzeichnet, dass** der Leitungsabschnitt (8) werkzeuglos lösbar am Spender angeordnet ist.

## Claims

1. A method for dispensing portions of a fluid, preferably without loss, from a supply by means of a dispenser comprising a storage container (23), a pipe section (8) comprising a discharge opening (9), and a conveying pump (5) arranged between the storage container (23) and the discharge opening (9), wherein after completion of each conveyance process the fluid abutting the discharge opening (9) is conveyed back through the pipe section (8) and a contamination of each following portion of the fluid is at least essentially prevented by conveying the fluid through a pipe section (8) that is made of anti-microbial active plastic, **characterized in that** the conveying direction of the pump (5) is reversed for conveying the fluid back.

2. A dispenser for usage in the method according to claim 1, comprising an exchangeable storage container (23) containing a fluid, comprising a discharge opening (9), and a conveying pump (5) arranged between the storage container (23) and the discharge opening (9), **characterized in that** the conveying pump (5) is in the form of a constricted pump comprising a reversible conveying direction and that the discharge opening (9) is provided in a pipe section (8) made of anti-microbial active plastic.

3. A dispenser according to claim 2, **characterized in that** the pipe section (8) is detachably arranged at the dispenser without requiring tools.

## Revendications

1. Procédé destiné à la délivrance, avec le moins de pertes possibles, de portions d'un fluide à partir d'une réserve au moyen d'un distributeur qui présente un réservoir (23), un tronçon de conduite (8) comprenant une ouverture de distribution (9) et une pompe de refoulement (5) disposée entre le réservoir (23) et l'ouverture de distribution (9), le fluide présent à l'ouverture de distribution (9) étant transporté en retour à travers le tronçon de conduite (8) à la fin de chaque processus de refoulement, et une souillure de chaque portion consécutive du fluide étant au moins largement empêchée en ce que le fluide est transporté à travers un tronçon de conduite (8) qui est fabriqué en matière plastique efficace contre les microbes, **caractérisé en ce que** le sens de refoulement de la pompe (5) est inversé pour le transport en retour du fluide.

2. Distributeur destiné à être utilisé dans le procédé selon la revendication 1, avec un réservoir (23) remplaçable contenant un fluide, avec une ouverture de distribution (9) et avec une pompe de refoulement (5) disposée entre le réservoir (23) et l'ouverture de distribution (9), **caractérisé en ce que** la pompe de refoulement (5) est constituée en tant que pompe péristaltique avec sens de refoulement commutable et **en ce que** l'ouverture de distribution (9) est prévue sur un tronçon de conduite (8) qui est fabriqué en matière plastique efficace contre les microbes.

3. Distributeur selon la revendication 2, **caractérisé en ce que** le tronçon de conduite (8) est disposé sur le distributeur de façon à pouvoir être détaché sans outil.
